# EUROPÄISCHE PATENTSCHRIFT

(11) **EP 1 419 308 B1**
(45) Veröffentlichungstag und Bekanntmachung des Hinweises auf die Patenterteilung: **22.03.2006**
(21) Anmeldenummer: 02767263.3
(22) Anmeldetag: 26.07.2002
(51) Int. Cl.: E21B 10/26, E21B 7/28

(54) **BOHRWERKZEUG**
DRILLING TOOL
OUTIL DE FORAGE

(30) Priorität: 26.07.2001 DE 10136094
(43) Veröffentlichungstag der Anmeldung: 19.05.2004
(73) Patentinhaber: Tracto-Technik GmbH, 57368 Lennestadt (DE)
(72) Erfinder: BAYER, Hans-Joachim, 76275 Ettlingen (DE); WURM, Dieter, 57399 Kirchhundem (DE)
(74) Vertreter: König, Gregor Sebastian
(86) Internationale Anmeldenummer: PCT/EP2002/008367
(87) Internationale Veröffentlichungsnummer: WO 2003/010409

(56) Entgegenhaltungen:
- WO-A-97/45620
- US-A- 1 932 488
- US-A- 1 937 742
- US-A- 2 088 770
- US-A- 3 680 646
- US-A- 4 428 626
- US-A- 4 662 461
- US-A- 5 687 805
- US-A- 5 687 807

## Beschreibung

Die Erfindung betrifft ein Bohrwerkzeug zum Herstellen oder Aufweiten von Erdbohrungen oder auch zum Zerstören einer im Erdreich verlegten Rohrleitung gegebenenfalls mit gleichzeitigem Einziehen einer neuen Rohrleitung.

Bohrwerkzeuge dieser Art bestehen üblicherweise aus einem Grundkörper sehr unterschiedlicher Beschaffenheit, der einstückig, beispielsweise durch Schweißen, mit Schneiden zum Abbau und/oder Aufweiten des das Werkzeug umgebenden Erdreichs einstückig verbunden sind. Der Grundkörper kann sehr unterschiedlicher Art sein und beispielsweise aus einem gezogenen und/oder geschobenen Gestängeabschnitt bestehen. Bei einem solchen, aus der US-Patentschrift 5 687 807 bekannten Bohrwerkzeug zum Aufbohren bzw. Aufweiten einer vorhandenen Erdbohrung ist der Gestängeabschnitt mit spitzwinkelig abstehenden Streben verschweißt, zwischen deren freien Enden und dem Gestängeabschnitt sich gebogene Messerbalken erstrecken, die mit Schneiden versehen sind. Die Messerbalken sind mit den Streben und dem Gestängeabschnitt verschweißt, so daß die Konstruktion insgesamt sehr aufwendig ist. Ein weiterer Nachteil derartiger Konstruktionen besteht darin, daß ein Austausch der Messerbalken und insbesondere auch eine Anpassung an unterschiedliche Ist- oder Solldurchmesser des Bohrlochs nicht möglich ist. Aus der US-Patentschrift 4 662 461 ist ein Werkzeug mit einem Schneidkörper bekannt, wobei der Schneidkörper in einer Halterung verschraubt ist.

Daraus folgt, daß für unterschiedliche Bohrungsdurchmesser, aber auch für unterschiedliche Bodenverhältnisse jeweils ein komplettes Werkzeug aus Grundkörper und grundkörperfesten Schneidkörpem bzw. Schneiden erforderlich ist. Hinzu kommt, daß ein Austausch beschädigter oder verschlissener Schneidkörper und Schneiden nur mit großem Aufwand möglich ist.

Der Erfindung liegt daher das Problem zugrunde, ein Bohrwerkzeug zu schaffen, das sich unterschiedlichen Bohrbedingungen und Bodenverhältnissen anpassen läßt und gegebenenfalls auch ein leichtes Auswechseln der hoch beanspruchten Schneiden erlaubt.

Die Lösung dieser Aufgabe besteht in einem Bohrwerkzeug aus einem Grundkörper und mindestens einem feststehenden Schneidkörper, bei dem der Schneidkörper erfindungsgemäß in einer vorzugsweise komplementären Halterung des Grundkörpers verankert ist. Zur Verankerung kann der Schneidkörper ein Basisteil besitzen, das vorzugsweise reibungsschlüssig in einer Halterung in Gestalt einer Grundkörperausnehmung verankert ist. Um das zu ermöglichen, können das Basisteil und die Ausnehmung keilförmig oder konisch ausgebildet sein. Durch Einpressen oder auch Einschlagen läßt sich das Basisteil des Schneidkörpers dann durch Reibungsschluß fest in der Ausnehmung verankern. Im Gebrauch wird dann die Haltekraft zwischen Basisteil und Grundkörper noch erhöht, wenn eine Kraftkomponente aus der mechanischen Beanspruchung des Schneidkörpers in Richtung der Ausnehmung wirkt.

Solche reibungsschlüssigen Verbindungen lassen sich auch wieder lösen, wenn ein Austausch der Schneidkörper erforderlich ist, beispielsweise gegen Schneidkörper mit einem größeren Durchmesser der Hüllfläche zum Erreichen eines größeren Durchmessers der Erdbohrung oder zum Austausch einer nicht mehr brauchbaren Schneide. Dies kann mit Hilfe eines Lösedoms geschehen, der in eine Kammer des Grundkörpers eingeschlagen wird, wenn die Basisteile mit ihren freien Enden in die Kammer ragen.

Der Schneidkörperaustausch wird vereinfacht, wenn der Grundkörper Halterippen bzw. -laschen besitzt, an denen bzw. zwischen denen die Schneidkörper mit Ihrer Basis verankert sind. Das kann beispielsweise durch Verschrauben geschehen.

Die Schneidkörper können auch in ihrer Längsrichtung verschiebbar angeordnet sein, so daß sich bei auf einer Schrägfläche angeordneten Schneidkörpern durch einfaches Längsverschieben eine größere Hüllfläche bzw. Wirkfläche erreichen läßt. Um das zu ermöglichen, können die Schneidkörper, beispielsweise Schneidplatten, und/oder die Halterippen mit komplementären Bohrungen versehen sein.

Alternativ können die Schneidkörper auch in - gegebenenfalls gestaffelt angeordneten - Ausnehmungen des Grundkörpers verklemmt sein.

Die Erfindung wird nachfolgend anhand von in der Zeichnung dargestellten Ausführungsbeispielen des näheren erläutert. In der Zeichnung zeigen:
- Fig. 1: die perspektivische Ansicht eines Bohrwerkzeugs mit einem Grundkörper und Schneidplatten,
- Fig. 2: den Grundkörper nach Fig. 1,
- Fig. 3: eine Stimansicht des Grundkörpers der Fig. 1,
- Fig. 4: einen Schneidkörper in Gestalt einer Schneidplatte,
- Fig. 5: eine Bi-Metall-Schneidplatte,
- Fig. 6: die perspektivische Darstellung eines Grundkörpers mit einem Flycutter,
- Fig. 7: die Seitenansicht eins Grundkörpers mit einem Schneidkörper in Gestalt einer Schiene,
- Fig. 8: eine Draufsicht auf den Schneidkörper der Fig. 7,
- Fig. 9: einen Grundkörper mit einem Lösedom,
- Fig. 10: einen Grundkörper mit zwei verschiedenen Schneidkörpem,
- Fig. 11: einen Grundkörper mit Aufnahmen für die Schneidplatten und
- Fig. 12 bis 14: Schneidplattenbefestigungen mittels verschiedener Klemmkörper.

Das Bohrwerkzeug besteht aus einem Grundkörper 1 mit Düsen 2 und einem Anschlußstück 3 für einen nicht dargestellten Spülmitteischlauch. Am gegenüberliegenden Ende ist der Grundkörper 1 mit einem Innengewinde versehen, in das ein Gestängeabschnitt 4 eingeschraubt ist, an dem eine Zugkraft, beispielsweise ein Zugseil oder ein Bohrgestänge, angreift. Auf seiner Oberfläche besitzt der Grundkörper paarweise parallel zueinander angeordnete, jedoch winkelig zu der Grundkörper-Längsachse verlaufende Halterippen 5, 6 mit einer dazwischen befindlichen schlitzartigen Ausnehmung 7, in der jeweils ein Schneidkörper in Gestalt einer Schneidplatte 8 angeordnet ist. Die vorderen Enden der Schneidplatten sind leicht nach innen abgebogen und übergreifen so käfigartig den rückwärtigen Teil des Gestängeabschnitts 4; sie bilden auf diese Weise einen käfigartigen Schutz für die angesichts der hohen Beanspruchung beim Bohren bzw. Aufweiten gefährdete Verbindung zwischen dem Grundkörper 1 und dem Gestängeabschnitt 4.

Der Freiraum zwischen den Halterippen dient zum Abführen des gelösten Erdreichs.

Die Halterippen 5, 6 sind mit Bohrungen 9 versehen, die mit Bohrungen 10 im unteren Teil der Schneidplatten korrespondieren und der Aufnahme von nicht dargestellten Schraubzapfen zum Fixieren der Schneidplatten 8 dienen.

Im rückwärtigen Teil der Ausnehmungen 7 ist ein Führungskeil 11 mit einer Hinterschneidung 12 angeordnet, der beim Einschieben der Schneidplatte 8 von vorne in eine Nut 13 im unteren Teil der Schneidplatte eingreift. Der Keil 11 besitzt schräg in bezug auf den Grundkörper 1 verlaufende Führungsflächen, die mit korrespondierenden Führungsflächen der Nut 13 zusammenwirken und so geneigt angeordnet sind, daß sich beim Verschieben der Schneidplatten 8 nach vorne der Durchmesser der Schneidplatten-Hüllfläche verkleinert und beim Verschieben der Schneidplatten nach hinten vergrößert. Um die Schneidplatten dabei in verschiedener Lage fixieren zu können, besitzen die Halterippen 5, 6 und die Schneidplatten 8 die miteinander korrespondierenden Bohrungen 9, 10.

Die Schneidplatten 8 können aus einem einheitlichen Werkstoff bestehen (Fig. 4) oder als Bi-Metall-Platten ausgebildet sein (Fig. 5). Bei den Bi-Metall-Platten ist ein plattenförmiger Basiskörper 14 aus einem verhältnismäßig zähen Werkstoff mit einer Kante 15 aus einem verschleißfesten Werkstoff verbunden. Die Basiskörper 1 und die Kante 15 enthalten Kanäle 29, 30, 31, die zu Öffnungen bzw. Düsen 32 führen und der Schneide ein Spülmittel zuführen.

Anstelle einzelner, direkt zwischen den Halterippen 5, 6 verankerter Schneidplatten 8 können zwischen den Halterippen auch Basisteile 16 eines mit Schneidelementen 17 versehenen Tragrings in Gestalt eines Flycutter Rings 18 verankert sein.

Die Schneidplatten 8 und der Flycutter-Ring 18 lassen sich nach einem Lösen der in die Bohrungen 9, 10 eingreifenden Schraubzapfen leicht entfernen und beispielsweise durch einen Flycutter-Ring mit anderem Durchmesser bzw. speziellen Schneidplatten für eine andere Bodenbeschaffenheit oder Schneidplatten mit einer anderen Hüllfläche ersetzen.

Bei den Ausführungsbeispielen nach den Fig. 7 bis 10 ist der Grundkörper 19 mit unten offenen konischen Ausnehmungen 20 und einer Kammer 21 versehen. Eine schienenförmige Schneidplatte 22 greift mit ihren Basisteilen in Gestalt von konischen Steckzapfen 23 in die komplementären Ausnehmungen 20 ein und ist dort in Folge Reibungsschlusses veniegelt. Die Steckzapfen 23 sind so bemessen, daß ihre freien Enden ein kleines Stück in die Kammer 21 hineinragen. Die Verriegelung läßt sich auf einfache Weise durch Einschlagen eines Lösedoms 24 in die Kammer 21 lösen, um den Grundkörper frei zu machen für eine andere Schneidschiene.

Der Grundkörper kann auch aus einem Bohrkopf 25 am vorderen Ende eines nicht dargestellten Gestänges oder eines ebenfalls nicht dargestellten, selbstbetriebenen Rammbohrgeräts bestehen und mit Schneidkörpem in Gestalt einer Schneidspitze 26 und/oder einer Schneidplatte 27 mit einer Lenkfläche 28 verbunden sein.

Bei dem Ausführungsbeispiel der Fig. 11 enthält der Grundkörper 33 mehrere nebeneinander und/oder hintereinander angeordnete Aufnahmen 34, 35, 36 unterschiedlicher Tiefe in gestaffelter Anordnung. Die Staffelung erlaubt es, Schneidköper 37 gleicher Abmessungen so anzuordnen, daß sich unterschiedliche Hüllkreise ergeben. In den Aufnahmen lassen sich jedoch auch hinsichtlich ihrer radialen Erstreckung in situ unterschiedlich bemessene Schneidkörper bzw. -platten anordnen. Auf diese Weise ergibt sich eine große Zahl wirksamer Durchmesser des Werkzeugs. Die Schneidkör per können in die Aufnahmen 34, 35, 36 eingeschoben sein.

Die Schneidkörper 37 können aber auch mit einem Fuß 38 versehen sein, der mit einem Klemmkörper 39, 40, 41 zusammenwirkt. Der Klemmkörper wird mit Hilfe eines Schraubbolzens 42 gegen den Grundkörper 33 verspannt (Fig. 12 bis 14).

Der Klemmkörper 41 und der Schneidkörper 43 können jeweils mit einer Querbohrung 44, 45 für einen Sicherungsstift 46 versehen sein.

Die Berührungsflächen der Klemmkörper 39, 40, 41 und der Schneidkörper 37, 41 miteinander können auch verzahnt sein.

Die einzelnen Ausführungsbeispiele veranschaulichen, wie sich verschiedenartige Schneidkörper auf unterschiedliche Weise lösbar mit einem Grundkörper verbinden lassen.

## Patentansprüche

1. Bohrwerkzeug aus einem Grundkörper (1, 19, 24) und einem feststehenden Schneidkörper (8; 17; 22; 25; 26; 37; 43), der in einer komplementären Halterung (5, 6, 20; 34; 35; 36) des Grundkörpers verankert ist, **dadurch gekennzeichnet, daß** der Grundkörper (1) mit Halterippen (5, 6) versehen ist und an einer Halterippe (6) ein Führungsstück (11) vorgesehen ist, das in eine Nut (13) der Schneidplatte (8) eingreift.

2. Werkzeug nach Anspruch 1, **dadurch gekennzeichnet, daß** der Schneidkörper (8; 22) mit einem Basisteil (16; 23) in einer Ausnehmung (7, 20) des Grundkörpers (1, 19, 24) verankert ist.

3. Werkzeug nach Anspruch 2, **dadurch gekennzeichnet, daß** das Basisteil (23) reibungsschlüssig in der Ausnehmung (20) verankert ist.

4. Werkzeug nach Anspruch 2 oder 3, **dadurch gekennzeichnet, daß** das Basisteil und die Ausnehmung keilförmig ausgebildet sind.

5. Werkzeug nach einem der Ansprüche 1 bis 3, **dadurch gekennzeichnet, daß** das Basisteil (23) und die Ausnehmung (20) konisch ausgebildet sind.

6. Werkzeug nach einem der Ansprüche 1 bis 5, **dadurch gekennzeichnet, daß** bei Beanspruchung des Schneidkörpers (22, 25, 26) eine Kraftkomponente in Richtung der Ausnehmung (20) wirkt.

7. Werkzeug nach Anspruch 1, **gekennzeichnet durch** paarweise angeordnete Halterippen (5, 6).

8. Werkzeug nach einem der Ansprüche 1 bis 7, **dadurch gekennzeichnet, daß** Schneidplatten (8) mit Halterippen (5, 6) verschraubt sind.

9. Werkzeug nach einem der Ansprüche 1 bis 7, **dadurch gekennzeichnet, daß** die Schneidplatten (8) auf einer geneigt zur Grundkörperoberfläche verlaufenden Fläche verschiebbar angeordnet sind.

10. Werkzeug nach einem der Ansprüche 1 bis 9, **dadurch gekennzeichnet, daß** die Schneidplatten (8) und die Rippen (5, 6) mit korrespondierenden Bohrungen (9, 10) versehen sind.

11. Werkzeug nach einem der Ansprüche 1 bis 10, **dadurch gekennzeichnet, daß** die Schneidplatten (8) aus einem Basisteil (14) mit hoher Zähigkeit und einer verschleißfesten Schneidkante (15) bestehen.

12. Werkzeug nach Anspruch 1 bis 7, **dadurch gekennzeichnet, daß** Basisteile (16) mit einem Tragring (17) verbunden sind und der Tragring mit Schneidelementen (18) bestückt ist.

13. Werkzeug nach einem der Ansprüche 1 bis 12, **dadurch gekennzeichnet, daß** der Grundkörper (1, 19, 24) mit einem Gestängeabschnitt (4) verbunden ist.

14. Werkzeug nach Anspruch 13, **dadurch gekennzeichnet, daß** die Schneidplatten (8) die Verbindung zwischen Grundkörper (1) und Gestängeabschnitt (4) übergreifen.

15. Werkzeug nach einem der Ansprüche 1 bis 14, **dadurch gekennzeichnet, daß** der Grundkörper (1, 19) mit Düsen (2) versehen ist.

16. Werkzeug nach einem der Ansprüche 1 bis 15, **dadurch gekennzeichnet, daß** der Schneidkörper (14, 15) mit zu Spülöffnungen (32) führenden Spülmittelkanälen (29, 30, 31) versehen ist.

17. Werkzeug nach einem der Ansprüche 1, 11, 13 bis 15, **dadurch gekennzeichnet, daß** der Grundkörper (33) mit Aufnahmen (34; 35; 36) unterschiedlicher Tiefe in gestaffelter Anordnung versehen ist.

18. Werkzeug nach einem der Ansprüche 1, 11, 13 bis 17, **dadurch gekennzeichnet, daß** der Schneidkörper (37) in einer Aufnahme (34) verklemmt ist.

19. Werkzeug nach Anspruch 18, **dadurch gekennzeichnet, daß** der Schneidkörper (37) mit Hilfe eines Klemmkörpers (39; 40; 41) und eines Schraubbolzens (42) verklemmt ist.

20. Werkzeug nach Anspruch 19, **dadurch gekennzeichnet, daß** der Schneidkörper (43) und der Klemmkörper (41) jeweils mit einer Querbohrung (44; 45) versehen sind, in der sich ein Sicherungsstift (46) befindet.

## Claims

1. Boring tool comprising a basic body (1, 19, 24) and a fixed cutting body (8; 17; 22; 25; 26; 37; 43), which is anchored in a complementary holder (5, 6, 20; 34; 35; 36) of the basic body, **characterised in that** the basic body (1) is provided with holding ribs (5, 6) and a guide piece (11) is provided on a holding rib (6), said guide piece engaging in a groove (13) in the cutting plate (8).

2. Tool according to claim 1, **characterised in that** the cutting body (8; 22) is anchored with a base member (16; 23) in a recess (7, 20) of the basic body (1, 19, 24).

3. Tool according to claim 2, **characterised in that** the base member (23) is anchored by frictional engagement in the recess (20).

4. Tool according to claim 2 or 3, **characterised in that** the base member and the recess are designed wedge-shaped.

5. Tool according to one of the claims 1 to 3, **characterised in that** the base member (23) and the recess (20) are designed conical.

6. Tool according to one of the claims 1 to 5, **characterised in that** on loading the cutting body (22, 25, 26), a force component acts in the direction of the recess (20).

7. Tool according to claim 1, **characterised by** holding ribs (5, 6) arranged in pairs.

8. Tool according to one of the claims 1 to 7, **characterised in that** cutting plates (8) are screwed to holding ribs (5, 6).

9. Tool according to one of the claims 1 to 7, **characterised in that** the cutting plates (8) are displaceably arranged on a surface arranged inclined to the basic body surface.

10. Tool according to one of the claims 1 to 9, **characterised in that** the cutting plates (8) and the ribs (5, 6) are provided with corresponding bores (9, 10).

11. Tool according to one of the claims 1 to 10, **characterised in that** the cutting plates (8) comprise a basic member (14) with a high level of toughness and a wear-resistant cutting edge (15).

12. Tool according to claim 1 to 7, **characterised in that** basic members (16) are linked to a carrier ring (17) and the carrier ring is equipped with cutting elements (18).

13. Tool according to one of the claims 1 to 12, **characterised in that** the basic body (1, 19, 24) is linked to a rod section (4).

14. Tool according to claim 13, **characterised in that** the cutting plates (8) overlap the connection between the basic body (1) and the rod section (4).

15. Tool according to one of the claims 1 to 14, **characterised in that** the basic body (1, 19) is provided with nozzles (2).

16. Tool according to one of the claims 1 to 15, **characterised in that** the cutting body (14, 15) is provided with rinsing medium channels (29, 30, 31) leading to rinsing openings (32).

17. Tool according to one of the claims 1, 11, 13 to 15, **characterised in that** the basic body (33) is provided with receptacles (34; 35; 36) of varying depth in graduated arrangement.

18. Tool according to one of the claims 1, 11, 13 to 17, **characterised in that** the cutting body (37) is clamped in a receptacle (34).

19. Tool according to claim 18, **characterised in that** the cutting body (37) is clamped with the aid of a clamping body (39; 40; 41) and a threaded bolt (42).

20. Tool according to claim 19, **characterised in that** the cutting body (43) and the clamping body (41) are each provided with a transverse bore (44; 45) in which is situated a securing pin (46).

## Revendications

1. Outil de forage comprenant un corps de base (1, 19, 24) et un corps fixe de sectionnement (8 ; 17 ; 22 ; 25 ; 26 ; 37 ; 43) ancré dans un support complémentaire (5, 6, 20 ; 34 ; 35 ; 36) dudit corps de base, **caractérisé par le fait que** ledit corps de base (1) est pourvu de nervures de retenue (5, 6) et une pièce de guidage (11), prévue sur une nervure de retenue (6), pénètre dans une rainure (13) de la plaque de coupe (8).

2. Outil selon la revendication 1, **caractérisé par le fait que** le corps de sectionnement (8 ; 22) est ancré, par une pièce d'embase (16 ; 23), dans un évidement (7, 20) du corps de base (1, 19, 24).

3. Outil selon la revendication 2, **caractérisé par le fait que** la pièce d'embase (23) est ancrée dans l'évidement (20) par un assemblage par frottement.

4. Outil selon la revendication 2 ou 3, **caractérisé par le fait que** la pièce d'embase et l'évidement sont de réalisation cunéiforme.

5. Outil selon l'une des revendications 1 à 3, **caractérisé par le fait que** la pièce d'embase (23) et l'évidement (20) sont de réalisation conique.

6. Outil selon l'une des revendications 1 à 5, **caractérisé par le fait qu'**une composante de force agit dans la direction de l'évidement (20) lors d'une sollicitation du corps de sectionnement (22, 25, 26).

7. Outil selon la revendication 1, **caractérisé par** des nervures de retenue (5, 6) agencées par paires.

8. Outil selon l'une des revendications 1 à 7, **caractérisé par le fait que** des plaques de coupe (8) sont boulonnées avec des nervures de retenue (5, 6).

9. Outil selon l'une des revendications 1 à 7, **caractérisé par le fait que** les plaques de coupe (8) sont agencées, à coulissement, sur une surface s'étendant à l'oblique vis-à-vis de la face supérieure du corps de base.

10. Outil selon l'une des revendications 1 à 9, **caractérisé par le fait que** les plaques de coupe (8) et les nervures (5, 6) sont munies de perçages concordants (9, 10).

11. Outil selon l'une des revendications 1 à 10, **caractérisé par le fait que** les plaques de coupe (8) sont composées d'une pièce d'embase (14) à dureté élevée, et d'une arête tranchante (15) résistant à l'usure.

12. Outil selon les revendications 1 à 7, **caractérisé par le fait que** des pièces d'embase (16) sont reliées à un anneau de support (17), et ledit anneau de support est garni d'éléments sectionneurs (18).

13. Outil selon l'une des revendications 1 à 12, **caractérisé par le fait que** le corps de base (1, 19, 24) est relié à un tronçon de tringlerie (4).

14. Outil selon la revendication 13, **caractérisé par le fait que** les plaques de coupe (8) coiffent la liaison entre le corps de base (1) et le tronçon de tringlerie (4).

15. Outil selon l'une des revendications 1 à 14, **caractérisé par le fait que** le corps de base (1, 19) est doté de buses (2).

16. Outil selon l'une des revendications 1 à 15, **caractérisé par le fait que** le corps de sectionnement (14, 15) est muni de canaux (29, 30, 31) à agent de chasse, gagnant des orifices de chasse (32).

17. Outil selon l'une des revendications 1, 11, 13 à 15, **caractérisé par le fait que** le corps de base (33) est pourvu, selon un agencement échelonné, de logements (34 ; 35 ; 36) présentant des profondeurs différentes.

18. Outil selon l'une des revendications 1, 11, 13 à 17, **caractérisé par le fait que** le corps de sectionnement (37) est coincé dans un logement (34).

19. Outil selon la revendication 18, **caractérisé par le fait que** le corps de sectionnement (37) est coincé à l'aide d'un corps de coincement (39 ; 40 ; 41) et d'un boulon (42).

20. Outil selon la revendication 19, **caractérisé par le fait que** le corps de sectionnement (43) et le corps de coincement (41) sont munis, respectivement, d'un perçage transversal (44 ; 45) dans lequel se trouve une cheville d'arrêt (46).
